# FASCICULE DE BREVET EUROPEEN

(11) **EP 3 938 626 B1**
(45) Date de publication et mention de la délivrance du brevet: **16.11.2022**
(21) Numéro de dépôt: 20725890.6
(22) Date de dépôt: 12.03.2020
(51) Int. Cl.: F01D 9/04

(54) **REDRESSEUR DE FLUX SECONDAIRE À TUYÈRE INTEGRÊE**
NEBENSTROMRICHTER MIT INTEGRIERTEM ROHR
SECONDARY FLOW RECTIFIER WITH INTEGRATED PIPE

(30) Priorité: 15.03.2019 FR 1902662
(43) Date de publication de la demande: 19.01.2022
(73) Titulaire: SAFRAN AIRCRAFT ENGINES, 75015 Paris (FR)
(72) Inventeur: NOBELEN, Florent, Matthieu, Jacques, 77550 MOISSY-CRAMAYEL (FR)
(74) Mandataire: Regimbeau
(86) Numéro de dépôt international: PCT/FR2020/050524
(87) Numéro de publication internationale: WO 2020/188197

(56) Documents cités:
- GB-A- 2 546 422
- US-A1- 2009 056 306
- US-A1- 2018 038 235

## Description

### DOMAINE TECHNIQUE GÉNÉRAL ET ART ANTÉRIEUR

Le domaine de l'invention concerne les turbomachines à flux multiples, et plus précisément les redresseurs de flux d'une turbomachine à flux multiples séparés.

Une turbomachine à flux multiples telle qu'illustrée en figure 1 comporte classiquement une soufflante 1, un carter de soufflante 2 et un carter 3 s'étendant selon un axe longitudinal X.

Le carter 3 loge les éléments de compression, de combustion et de détente de la turbomachine.

Le carter de soufflante 2 s'étend radialement extérieurement à la soufflante 1 et au carter 3 de manière à délimiter le flux entrant dans la soufflante 1.

La soufflante 1 comprime et accélère le flux d'air entrant dans le carter de soufflante 2, ce flux d'air circulant ensuite dans un circuit primaire 4 et un circuit secondaire 5, le circuit primaire 4 étant situé à l'intérieur du carter 3 et parcourant les différents éléments de compression, de combustion et de détente, le circuit secondaire 5 étant délimité radialement intérieurement par le carter 3 et extérieurement par le carter de soufflante 2.

La rotation de la soufflante 1 induisant une giration dans le flux qu'elle accélère, il est connu de disposer un redresseur 6 de flux dans le circuit secondaire 5, le redresseur 6 comportant une pluralité d'aubes 7 configurées pour modifier la direction de circulation du flux afin d'obtenir un écoulement axial en aval du redresseur 6.

Le profil des nacelles 2 est classiquement configuré pour former une tuyère à l'aval des redresseurs et accélérer et détendre le flux secondaire de manière à engendrer la poussée, la section du circuit secondaire 5 diminuant vers l'aval (dans le cas d'une tuyère convergente), puis peut éventuellement ré-augmenter dans le cas d'une tuyère convergente-divergente.

Dans une turbomachine à flux séparés chaque flux est éjecté par une tuyère. La tuyère (primaire comme secondaire) transforme l'énergie potentielle en énergie cinétique, c'est-à-dire qu'elle convertit la pression du flux en vitesse d'éjection, ce qui engendrera la poussée.

La tuyère du flux secondaire entoure et est classiquement placée à l'amont de la tuyère du flux primaire. La tuyère de flux primaire est délimitée par un cône dont la pointe est dirigée vers l'aval et par un carter annulaire présentant un bord de fuite orienté vers l'aval. Le cône et le carter définissent un circuit de section convergente ou convergente-divergente selon les choix d'architecture faits.

La tuyère secondaire est délimitée par un conduit appartenant au carter de soufflante (couramment appelé OFD ou OFS abrégé de l'anglais « *Outer Fan Duct*/*Shroud* ») et au carter de turbomachine (couramment appelé IFD ou IFS abrégé de l'anglais « *Inner Fan Duct*/*Shroud* »)*.* Les deux carters définissent une section convergente ou convergente-divergente selon l'architecture du reste du moteur.

Cette diminution de section est classiquement située en aval du redresseur 6, de manière à accélérer le flux secondaire lorsqu'il s'écoule axialement, le flux secondaire étant ensuite éjecté autour du flux primaire.

Afin de gagner en rendement propulsif, on cherche à maximiser le taux de dilution, c'est-à-dire le rapport des débits massiques du flux secondaire et du flux primaire, et donc à minimiser le rapport de compression de la soufflante 1 pour une poussée donnée.

L'augmentation du taux de dilution augmente le diamètre de la soufflante pour une même poussée ce qui entraine l'augmentation du volume et du poids du carter de soufflante. Donc pour limiter cet inconvénient on cherche à réduire le carter de soufflante 2 à son strict minimum, afin de réduire sa masse et les pertes de charge du circuit secondaire 5, l'effet des pertes de charges sur le flux secondaire étant d'autant plus important que le débit est grand, nécessaire pour un taux de dilution important, et la pression faible, nécessaire pour un faible rapport de compression de la soufflante 1.

Ainsi, l'entrée d'air doit être extrêmement courte, et le carter de soufflante 2 doit être la plus courte possible après la sortie des aubes 7 de redresseur 6.

Le document GB-2 546 422 divulgue un ensemble conforme au préambule de la revendication 1.

### PRÉSENTATION GÉNÉRALE DE L'INVENTION

Un but de l'invention est de réduire les pertes de charges induites par le carter de soufflante.

Un autre but de l'invention est d'accélérer le flux secondaire.

Un autre but est de limiter les pertes de charges induites par le redresseur.

Un autre but de l'invention est d'augmenter le taux de dilution de la turbomachine.

Un autre but est de réduire le rapport de compression de la soufflante.

Afin d'y parvenir, l'invention propose un ensemble pour turbomachine conforme à la revendication 1.

Cela permet de redresser et d'accélérer le flux propulsé par la soufflante et transitant dans un canal d'écoulement.

Avantageusement, l'invention peut être complétée par les caractéristiques suivantes, prises seules ou en combinaison :
- le canal d'écoulement comprend d'amont en aval une portion d'admission se rétrécissant d'amont vers l'aval et une portion d'éjection s'évasant d'amont vers l'aval ;
- la première aube présente une première surface, la deuxième aube présente une deuxième surface en regard de la première surface, la première surface se rapprochant de la deuxième surface d'amont vers l'aval ;
- le carter de soufflante s'étend autour d'un axe longitudinal et comprend une extrémité aval formant bord de fuite, et dans lequel la portion d'éjection s'étend en aval du bord de fuite du carter de soufflante ; cela permet de ralentir le flux dans la portion d'éjection jusqu'à la vitesse de vol ;
- une ligne de cambrure de chaque aube présente un point d'inflexion ;
- chaque aube comprend un bord d'attaque, un bord de fuite opposé au bord d'attaque, et des parois d'intrados et d'extrados reliant le bord d'attaque au bord de fuite, et le canal d'écoulement présente, d'amont en aval dans le sens d'écoulement des fluides,
- une section d'entrée s'étendant de la première aube à la deuxième aube en étant normale à une direction moyenne de l'écoulement et tangente au bord d'attaque de l'une des aubes et présentant une première aire,
- une section d'éjection s'étendant de la première aube à la deuxième aube en étant normale à une direction moyenne de l'écoulement et présentant une deuxième aire, et
- une section de sortie s'étendant de la première aube à la deuxième aube en étant normale à une direction moyenne de l'écoulement et tangente au bord de fuite d'au moins l'une des aubes et présent une troisième aire, la première aire étant supérieure à la deuxième aire, la deuxième aire étant inférieure à la troisième aire ;
- le canal d'écoulement présente une section d'entrée définissant un plan normal à la direction d'écoulement du flux détourné par la soufflante, non parallèle à l'axe de la turbomachine, et une section d'éjection définissant un plan normal à l'axe de la turbomachine ;
- le carter de soufflante se prolonge axialement au-delà du plan médian, le bord de fuite du carter de soufflante étant situé en aval du plan médian et en amont des bords de fuite des aubes, au niveau d'un plan de carénage.

Cela permet d'accélérer le flux dans une première portion du canal d'écoulement puis de ralentir le flux dans une deuxième portion de canal d'écoulement.

Selon un autre aspect, l'invention propose une turbomachine comportant un tel ensemble.

### PRÉSENTATION DES FIGURES

D'autres caractéristiques et avantages de l'invention ressortiront encore de la description qui suit, laquelle est purement illustrative et non limitative, et doit être lue en regard des figures annexées sur lesquelles :
La figure 1 est un schéma en vue de coupe de profil d'une turbomachine comportant une nacelle et un redresseur de flux secondaire selon l'art antérieur ;
La figure 2 est un schéma en vue de coupe de profil qui représente un ensemble comportant une nacelle et un redresseur de flux secondaire selon l'invention ;
La figure 3 est une projection sur un plan d'une coupe réalisée à rayon constant de deux aubes adjacentes d'un redresseur selon l'invention.

### DESCRIPTION D'UN OU PLUSIEURS MODES DE MISE EN ŒUVRE ET DE RÉALISATION

L'invention s'applique à une turbomachine comprenant :
- une virole 32 configurée pour délimiter intérieurement une veine de soufflante 5 d'un flux de gaz de ladite turbomachine,
- un carter de soufflante 2, entourant radialement la virole 32 et délimitant avec la virole 32 la veine de soufflante 5,
- un redresseur 6 comprenant une pluralité d'aubes 7 configurées pour redresser un flux secondaire circulant dans la veine de soufflante 5, dans lequel la pluralité d'aubes 7 comprend une première aube 7a et une deuxième aube 7b adjacente à la première aube 7a délimitant entre elles un canal d'écoulement 13, la première aube 7a et la deuxième aube 7b étant configurées pour redresser et accélérer le flux circulant dans le canal d'écoulement 13.

Le flux circulant ainsi dans le redresseur 6 est accéléré de telle sorte qu'il n'est plus nécessaire de former une tuyère en aval du redresseur 6 entre le carter de soufflante 2 et la virole 32.

Il est donc possible de raccourcir fortement le carter de soufflante 2, et donc de réduire sa masse, ou de permettre une augmentation de son diamètre tout en conservant une masse sensiblement similaire à un carter de soufflante 2 de l'art antérieur.

Cela permet également de réduire les pertes de charges causées par le carter de soufflante 2.

Dans tout le texte de cette demande, les notions d'amont et d'aval sont définies dans le sens de l'écoulement des gaz dans la turbomachine.

La turbomachine s'étend selon un axe X de turbomachine, et les termes axial, radial et tangentiel se réfèrent à l'axe X de la turbomachine. Une direction axiale suit l'axe X de la turbomachine, une direction radiale est perpendiculaire à l'axe X de la turbomachine, et une direction tangentielle est orthogonale à une direction radiale et une direction axiale.

Dans le mode de réalisation représenté en figure 2, la turbomachine est une turbomachine à double flux comportant en outre une soufflante 1, logée dans le carter de soufflante 2, et mobile en rotation autour d'un axe longitudinal X, une virole interne 31 configurée pour délimiter une veine primaire 4 d'un flux de gaz primaire de la turbomachine, la virole 32 et le carter de soufflante 2 délimitant une veine dite secondaire d'écoulement d'un flux d'air propulsé par la soufflante 1.

Dans le mode de réalisation représenté, la virole 32 se situe dans le prolongement amont du carter 3 de la turbomachine.

Dans d'autres modes de réalisation, la virole 32 peut faire partie du carter 3, et ainsi former la portion amont du carter 3.

La virole 32 et la virole interne 31 peuvent ne former qu'une pièce et former le bord d'attaque du carter 3.

Dans le mode de réalisation représenté en figure 3, chaque aube 7 comprend un bord d'attaque 9, un bord de fuite 12 opposé au bord d'attaque 9, et des parois d'intrados 11 et d'extrados 10 reliant le bord d'attaque 9 au bord de fuite 12, et le canal d'écoulement 13 présente, d'amont en aval dans le sens d'écoulement des fluides :
- une section d'entrée 14a s'étendant de la première aube 7a à la deuxième aube 7b en étant normale à une direction moyenne de l'écoulement et tangente au bord d'attaque 9 de l'une des aubes 7,
- une section d'éjection 14b s'étendant de la première aube 7a à la deuxième aube 7b en étant normale à une direction moyenne de l'écoulement, et
- une section de sortie 14c s'étendant de la première aube 7a à la deuxième aube 7b en étant normale à une direction moyenne de l'écoulement et tangente au bord de fuite 12 d'au moins l'une des aubes 7.

La section d'entrée 14a, la section d'éjection 14b et la section de sortie 14c s'étendant respectivement de la limite radialement intérieure à la limite radialement extérieure des aubes 7.

La section d'entrée 14a correspond ainsi à une section radiale du canal 13 d'écoulement qui coïncide avec le bord d'attaque 9 de la deuxième aube 7b, et la section d'éjection 14b correspond à une section radiale s'étendant en aval de la section d'entrée 14a.

La section d'éjection 14b présente une surface inférieure à une surface de la section d'entrée 14a et inférieure à une surface de la section de sortie 14c.

Cette diminution de section du canal d'écoulement 13 permet d'accélérer le flux secondaire lorsqu'il circule dans le redresseur 6.

Le canal d'écoulement 13 présente une section radiale 14 qui est définie comme un plan virtuel s'étendant de la paroi extrados 10a de la première aube 7a à la paroi intrados 11b de la deuxième aube 7b en étant normal à une direction moyenne de l'écoulement au niveau d'une ligne de courant centrale F et s'étendant sensiblement radialement par rapport à l'axe longitudinal X.

Il est entendu par ligne de courant centrale la ligne de courant située à équidistance de la première aube 7a et de la deuxième aube 7b.

La section radiale 14 du canal d'écoulement 13 présente une surface qui diminue progressivement entre la section d'entrée 14a et la section d'éjection 14b.

Plus précisément la section radiale 14 présente une largeur L définie comme une distance entre l'extrados 10a de la première aube 7a et l'intrados 11b de la deuxième aube 7b pour une distance à l'axe X constante, et dans lequel la largeur de la section radiale 14 est décroissante suivant la circulation de l'écoulement dans le canal d'écoulement 13 entre la section d'entrée 14a et la section d'éjection 14b.

Dit autrement, la paroi extrados 10a de la première aube 7a et la paroi intrados 11b de la deuxième aube 7b sont de plus en plus proches l'une de l'autre, pour une distance à l'axe X donnée, au fur et à mesure que le flux circule d'amont en aval dans le canal d'écoulement 13.

Cela permet de faire diminuer la surface de la section radiale 14, ce qui permet d'engendrer une accélération du flux.

Cela permet notamment de faire diminuer la surface de la section radiale 14 tout en évitant des variations fortes du profil du carter de soufflante 2 et de la virole extérieure 32, de sorte que les perturbations et éventuels décollements aérodynamiques pouvant être engendrés par de telles variations sont évités.

Dans le mode de réalisation représenté, une section radiale 14 présente une forme comparable à une portion angulaire d'un disque et présente une dimension dans une direction transversale et une dimension dans une direction radiale.

Dans la direction transversale, la section radiale 14 est délimitée par la première aube 7a et la deuxième aube 7b.

La distance séparant la première aube 7a et la deuxième aube 7b, la largeur L, est fonction de la distance à l'axe X de la turbomachine à laquelle la largeur L considérée. En effet la distance entre la première aube 7a et la deuxième aube 7b est croissante avec la distance à l'axe X.

Il en résulte que la largeur d'une section radiale 14 est fonction du rayon ou d'une distance à l'axe X de la turbomachine, et augmente en fonction de la distance à l'axe X de la turbomachine.

Dans une direction radiale, la section radiale 14 est délimitée radialement intérieurement par la virole extérieure 32 et s'étend sur toute la hauteur d'une aube 7.

La section radiale 14 présente une limite radialement intérieure et une limite radialement extérieure formant chacune sensiblement un arc de cercle.

En déplaçant la section radiale 14 d'amont vers l'aval, la largeur L diminue, et optionnellement la dimension dans la direction radiale diminue également.

Ainsi, la diminution de la section d'écoulement 14 entraîne une détente et donc une accélération du flux secondaire.

Plus précisément, l'intrados 11a de la première aube 7a et l'extrados 10b de la deuxième aube 7b sont donc configurés pour que la largeur L d'une section radiale 14, pour une distance à l'axe X de la turbomachine donnée, décroisse au fur et à mesure du déplacement du flux vers l'aval.

Si on considère une section radiale 14 située en aval de la section d'entrée 14a, la largeur L de la section radiale 14 sera inférieure à la largeur de la section d'entrée 14a.

Il est évident que pour comparer la largeur de la section d'entrée 14a et la largeur L de la section radiale 14, il faut que ces deux valeurs soient exprimées pour un même rayon.

Cette largeur L peut optionnellement être la longueur d'un segment de droite joignant à mi-hauteur la première aube 7b et la deuxième aube 7a.

Avantageusement, pour chaque section radiale 14 entre la section d'entrée 14a et la section d'éjection 14b, la longueur du segment de droite joignant à mi-hauteur la première aube 7b et la deuxième aube 7a diminue progressivement entre la section d'entrée 14a et la section d'éjection 14b.

La section d'éjection 14b présente la surface minimale pour une section radiale 14.

Dans le mode de réalisation représenté, la largeur L d'une section radiale 14 diminue en se déplaçant d'amont vers l'aval jusqu'à un plan médian 15, le plan médian 15 comportant donc la section d'éjection 14b.

Dans le mode de réalisation représenté, le plan médian 15 est normal à l'axe X de la turbomachine, et délimite le canal d'écoulement 13 en deux parties, une portion amont ou d'admission 16 et une portion aval ou d'éjection 17.

Si la section radiale 14 est située dans la portion d'admission 16, la dimension transversale de la section radiale 14 est inférieure à la dimension transversale de la section d'entrée 14a et supérieure à la dimension transversale de la section d'éjection 14b.

Dit autrement, dans la portion d'admission 16, le canal d'écoulement 13 est convergent, la section radiale 14 présentant une surface décroissante d'amont vers l'aval.

Cela provoque une détente du flux traversant le canal d'écoulement 13, et incidemment une accélération du flux.

La portion d'admission 16 du canal d'écoulement 13 est configurée pour réaliser le travail de modification de la direction d'écoulement et de l'accélération du flux.

Le canal d'écoulement 13 présente donc une section d'entrée 14a définissant un plan normal (ou orthogonal) à la direction d'écoulement du flux détourné par la soufflante, ce plan n'étant donc pas normal à l'axe X de la turbomachine, et une section d'éjection 14b définissant un plan normal à l'axe X de la turbomachine. Cela permet d'éjecter un flux circulant dans une direction sensiblement parallèle à l'axe de la turbomachine.

Dit autrement, la portion d'admission 16 redresse le flux tout en le détendant et en l'accélérant jusqu'à l'éjection au niveau du plan médian 15.

La portion d'éjection 17 est configurée pour minimiser la traînée aérodynamique du redresseur 6.

L'angle d'incidence du profil par rapport au flux est faible de manière à éviter le décollement du flux d'air, tout en ayant une longueur la plus courte possible pour minimiser les frottements visqueux.

Une partie de la portion d'éjection 17 est située en aval du bord de fuite 8 du carter de soufflante 2. Ainsi, cela permet de ralentir le flux dans la portion d'éjection 17 jusqu'à la vitesse de vol.

Plus spécifiquement, en aval du plan médian 15 le profil des aubes 7 est configuré pour minimiser la traînée de chaque aube 7, les aubes 7 s'étendant donc axialement jusqu'à leur bord de fuite 12.

La section d'une aube 7 en aval du plan médian 15, plus particulièrement sa dimension dans la direction tangentielle, diminue vers l'aval jusqu'à son bord de fuite 12, la diminution de la dimension tangentielle de l'aube 7 étant configurée pour limiter les décollements aérodynamiques.

Ainsi, les flux transitant dans des canaux d'écoulement 13 situés côte à côte se rejoignent sans décollement aérodynamique.

La section du canal d'écoulement 13 augmente donc vers l'aval dans la portion d'éjection 17.

Optionnellement, les aubes 7 présentent une ligne de cambrure 71 qui peut comporter un point d'inflexion, la ligne de cambrure ou ligne moyenne étant définie en ce qu'elle s'étend du bord d'attaque 9 au bord de fuite 12 et qu'elle est à midistance de l'extrados 10 et de l'intrados 11.

La ligne de cambrure 71 présente une inclinaison par rapport à l'axe X de la turbomachine correspondant à la giration du flux au bord d'attaque 9, et est sensiblement parallèle à l'axe moteur du plan médian 15 au bord de fuite 12.

Avantageusement, le plan médian 15, et donc la section d'éjection 14b, coïncide avec le bord de fuite 8 du carter de soufflante. La portion d'éjection 17 n'est donc pas carénée. Ainsi, la longueur du carter de soufflante 2 peut être réduite au minimum sans pénaliser le fonctionnement de la portion d'admission 16 qui est carénée par le carter de soufflante 2, ni le fonctionnement de la portion d'éjection 17 dont le seul rôle est de réduire la traînée.

Une portion des aubes 7, notamment le bord de fuite 12, se situe alors en aval du bord de fuite 8 du carter de soufflante 2, et n'est donc pas carénée.

Cela permet de minimiser la longueur du carter de soufflante 2, et de ce fait de minimiser les pertes de charge induites par le carter de soufflante 2.

Dans une variante, le carter de soufflante 2 peut se prolonger axialement au-delà du plan médian 15. Dans cette configuration, le bord de fuite 8 du carter de soufflante 2 est situé en aval du plan médian 15 et en amont des bords de fuite des aubes 12, au niveau d'un plan de carénage 18. Cette configuration permet de former un profil convergent puis divergent dans la partie carénée des canaux d'écoulement 13 (c'est à dire couverte par le carter de soufflante 2). Cela permet d'améliorer la performance en fonction du domaine de vol.

Avantageusement, chaque paire d'aubes 7 adjacentes du redresseur 6 définit un canal d'écoulement 13 configuré pour redresser et accélérer le flux simultanément, les aubes du redresseur 6 définissant ainsi une pluralité de canaux d'écoulement 13 répartis circonférentiellement.

Cela permet d'accélérer le flux de manière homogène sur toute la circonférence du redresseur 6.

Dans un tel ensemble, l'absence de tuyère formée par le carter de soufflante 2 et la virole 32 est compensée par l'effet de détente du redresseur 6, plus particulièrement par le travail de détente réalisé par la portion d'admission 16 des canaux d'écoulement 13.

Les pertes de charges sont réduites par la diminution de la longueur de le carter de soufflante 2 et le profil des aubes 7, plus particulièrement le bord de fuite 12 et le profil de la portion d'éjection 17 permettent de réduire la traînée et ainsi de limiter les décollements et les pertes de charges.

Un tel ensemble permet donc de redresser et accélérer le flux transitant dans les canaux d'écoulement 13, à la différence d'éléments de déviation de flux classiques.

Les redresseurs classiques redressent le flux et le ralentissent.

Les distributeurs classiques accélèrent le flux tout en le déviant, c'est-à-dire que le flux arrive dans le distributeur avec une direction d'écoulement sensiblement parallèle à l'axe X de la turbomachine et sort du distributeur avec une direction d'écoulement inclinée par rapport à l'axe de la turbomachine.

Les tuyères classiques forment un canal convergent qui accélère le flux sans le dévier.

En outre, le profil des aubes 7 se terminant par un bord de fuite permet d'éviter le décollement de flux à la sortie de l'ensemble.

## Revendications

1. Ensemble pour turbomachine s'étendant selon un axe (X) et comprenant :
- une virole (32) configurée pour délimiter une veine de soufflante (5) d'un flux de gaz de ladite turbomachine,
- un carter de soufflante (2), entourant radialement la virole (32) et délimitant avec la virole (32) la veine de soufflante (5), et
- un redresseur (6) comprenant une pluralité d'aubes (7) configurées pour redresser un flux secondaire circulant dans la veine de soufflante (5), dans lequel la pluralité d'aubes (7) comprend une première aube (7a) et une deuxième aube (7b) adjacente à la première aube (7a) délimitant entre elles un canal d'écoulement (13) configuré pour redresser le flux,
**caractérisé en ce que**
le canal d'écoulement (13) est convergent et configuré pour accélérer le flux au moyen d'une section d'entrée (14a) comprise dans un plan non perpendiculaire à l'axe de la turbomachine et une section de sortie comprise dans un plan (14b) perpendiculaire à l'axe (X) de la turbomachine, la première aube (7a) et la deuxième aube (7b) présentant chacune une partie aval non carénée formant un bord de fuite.

2. Ensemble pour turbomachine selon la revendication 1, dans lequel le canal d'écoulement (13) comprend d'amont en aval une portion d'admission (16) se rétrécissant d'amont vers l'aval et une portion d'éjection (17) s'évasant d'amont vers l'aval.

3. Ensemble pour turbomachine selon l'une des revendications 1 ou 2, dans lequel la première aube (7a) présente une première surface, la deuxième aube (7b) présente une deuxième surface en regard de la première surface, la première surface se rapprochant de la deuxième surface d'amont vers l'aval.

4. Ensemble pour turbomachine selon la revendication 1 à 3, dans lequel le carter de soufflante (2) s'étend autour d'un axe longitudinal (X) et comprend une extrémité aval formant bord de fuite (8), et dans lequel la portion d'éjection (17) s'étend en aval du bord de fuite (8) du carter de soufflante (2).

5. Ensemble pour turbomachine selon l'une des revendications 1 à 4, dans lequel une ligne de cambrure de chaque aube (7) présente un point d'inflexion.

6. Ensemble selon l'une des revendications 1 à 5, dans lequel chaque aube (7) comprend un bord d'attaque (9), un bord de fuite (12) opposé au bord d'attaque (9), et des parois d'intrados (11) et d'extrados (10) reliant le bord d'attaque (9) au bord de fuite (12), et le canal d'écoulement (13) présente, d'amont en aval dans le sens d'écoulement des fluides,
- une section d'entrée (14a) s'étendant de la première aube (7a) à la deuxième aube (7b) en étant normale à une direction moyenne de l'écoulement et tangente au bord d'attaque (9) de l'une des aubes (7) et présentant une première aire,
- une section d'éjection (14b) s'étendant de la première aube (7a) à la deuxième aube (7b) en étant normale à une direction moyenne de l'écoulement et présentant une deuxième aire, et
- une section de sortie (14c) s'étendant de la première aube (7a) à la deuxième aube (7b) en étant normale à une direction moyenne de l'écoulement et tangente au bord de fuite (12) d'au moins l'une des aubes (7) et présentant une troisième aire, et dans lequel la première aire est supérieur à la deuxième aire, la deuxième aire étant inférieure à la troisième aire.

7. Ensemble selon l'une des revendications 1 à 6, dans lequel le canal d'écoulement (13) présente une section d'entrée (14a) définissant un plan normal à la direction d'écoulement du flux détourné par la soufflante, non parallèle à l'axe (X) de la turbomachine, et une section d'éjection (14b) définissant un plan normal à l'axe (X) de la turbomachine.

8. Ensemble selon l'une des revendications 1 à 7, dans lequel le carter de soufflante (2) se prolonge axialement au-delà du plan médian (15), le bord de fuite (8) du carter de soufflante (2) étant situé en aval du plan médian (15) et en amont des bords de fuite (12) des aubes, au niveau d'un plan de carénage (18).

9. Turbomachine comportant un ensemble pour turbomachine selon une des revendications 1 à 8.

## Patentansprüche

1. Baugruppe für eine Strömungsmaschine, die sich entlang einer Achse (X) erstreckt und umfasst:
- einen Mantel (32), der so ausgelegt ist, dass er einen Gebläsepfad (5) eines Gasstroms der Strömungsmaschine begrenzt,
- ein Gebläsegehäuse (2), das den Mantel (32) radial umgibt und zusammen mit dem Mantel (32) den Gebläsepfad (5) begrenzt, und
- einen Gleichrichter (6), der eine Vielzahl von Schaufeln (7) umfasst, die so ausgelegt sind, dass sie einen in dem Gebläsepfad (5) zirkulierenden Nebenstrom gleichrichten, wobei die Vielzahl von Schaufeln (7) eine erste Schaufel (7a) und eine an die erste Schaufel (7a) angrenzende zweite Schaufel (7b) umfasst, die zwischen sich einen Strömungskanal (13) begrenzen, der so ausgelegt ist, dass er den Strom gleichrichtet,
**dadurch gekennzeichnet, dass**
der Strömungskanal (13) konvergent und so ausgelegt ist, dass er den Strom mittels eines Eingangsquerschnitts (14a), der in einer nicht zur Achse der Strömungsmaschine senkrechten Ebene umfasst ist, und eines Ausgangsquerschnitts, der in einer zur Achse (X) der Strömungsmaschine senkrechten Ebene (14b) umfasst ist, beschleunigt, wobei die erste Schaufel (7a) und die zweite Schaufel (7b) jeweils einen unverkleideten stromabwärtigen Teil aufweisen, der eine Abströmkante bildet.

2. Baugruppe für eine Strömungsmaschine nach Anspruch 1, wobei der Strömungskanal (13) von stromaufwärts nach stromabwärts einen Einlassabschnitt (16), der sich von stromaufwärts nach stromabwärts verjüngt, und einen Auslassabschnitt (17) umfasst, der sich von stromaufwärts nach stromabwärts erweitert.

3. Baugruppe für eine Strömungsmaschine nach einem der Ansprüche 1 oder 2, wobei die erste Schaufel (7a) eine erste Fläche aufweist, die zweite Schaufel (7b) eine der ersten Fläche zugewandte zweite Fläche aufweist, die erste Fläche sich von stromaufwärts nach stromabwärts der zweiten Fläche annähert.

4. Baugruppe für eine Strömungsmaschine nach Anspruch 1 bis 3, wobei sich das Gebläsegehäuse (2) um eine Längsachse (X) erstreckt und ein stromabwärtiges Ende umfasst, das eine Abströmkante (8) bildet, und wobei sich der Auslassabschnitt (17) stromabwärts der Abströmkante (8) des Gebläsegehäuses (2) erstreckt.

5. Baugruppe für eine Strömungsmaschine nach einem der Ansprüche 1 bis 4, wobei eine Wölbungslinie jeder Schaufel (7) einen Wendepunkt aufweist.

6. Baugruppe nach einem der Ansprüche 1 bis 5, wobei jede Schaufel (7) eine Anströmkante (9), eine der Anströmkante (9) gegenüberliegende Abströmkante (12), und innere (11) und äußere Bogenwände (10) umfasst, die die Anströmkante (9) mit der Abströmkante (12) verbinden, und der Strömungskanal (13) von stromaufwärts nach stromabwärts in der Strömungsrichtung der Fluide aufweist
- einen Eingangsquerschnitt (14a), der sich von der ersten Schaufel (7a) zur zweiten Schaufel (7b) erstreckt, wobei er zu einer mittleren Richtung der Strömung normal und zur Anströmkante (9) einer der Schaufeln (7) tangential verläuft und eine erste Querschnittsfläche aufweist,
- einen Auslassquerschnitt (14b), der sich von der ersten Schaufel (7a) zur zweiten Schaufel (7b) erstreckt, wobei er zu einer mittleren Richtung der Strömung normal verläuft und eine zweite Querschnittsfläche aufweist, und
- einen Ausgangsquerschnitt (14c), der sich von der ersten Schaufel (7a) zur zweiten Schaufel (7b) erstreckt, wobei er zu einer mittleren Richtung der Strömung normal und zur Abströmkante (12) mindestens einer der Schaufeln (7) tangential verläuft und eine dritte Querschnittsfläche aufweist, und wobei die erste Querschnittsfläche größer ist als die zweite Querschnittsfläche, wobei die zweite Querschnittsfläche kleiner ist als die dritte Querschnittsfläche.

7. Baugruppe nach einem der Ansprüche 1 bis 6, wobei der Strömungskanal (13) einen Eingangsquerschnitt (14a), der eine zur Strömungsrichtung des vom Gebläse abgelenkten Stroms normale, zur Achse (X) der Strömungsmaschine nicht parallele Ebene definiert, und einen Auslassquerschnitt (14b) aufweist, der eine zur Achse (X) der Strömungsmaschine normale Ebene definiert.

8. Baugruppe nach einem der Ansprüche 1 bis 7, wobei sich das Gebläsegehäuse (2) axial über die Mittelebene (15) hinaus fortsetzt, wobei die Abströmkante (8) des Gebläsegehäuses (2) stromabwärts der Mittelebene (15) und stromaufwärts der Abströmkanten (12) der Schaufeln, im Bereich einer Wölbungsebene (18) liegt.

9. Strömungsmaschine, die eine Baugruppe für eine Strömungsmaschine nach einem der Ansprüche 1 bis 8 umfasst.

## Claims

1. Assembly for a turbomachine extending along an axis (X) and comprising :
- a shroud (32) configured to delimit a fan flow path (5) of a gas flow of said turbomachine,
- a fan casing (2), radially surrounding the shroud (32) and delimiting with the shroud (32) the fan flow path (5), and
- outlet guide vanes comprising a plurality of vanes (7) configured to straighten a secondary flow circulating in the fan flow path (5), wherein the plurality of vanes (7) comprises a first vane (7a) and a second vane (7b) adjacent to the first vane (7a) delimiting between them a flow channel (13) configured to straighten the flow,
**characterized in that**
the flow channel (13) is convergent and configured to accelerate the flow by means of an inlet section (14a) lying in a plane that is not perpendicular to the axis of the turbomachine and an outlet section lying in a plane (14b) that is perpendicular to the axis (X) of the turbomachine, the first vane (7a) and the second vane (7b) each having a downstream, unshrouded part forming a trailing edge.

2. The turbomachine assembly of claim 1, wherein the flow channel (13) comprises from upstream to downstream an inlet portion (16) narrowing from upstream to downstream and an ejection portion (17) flaring from upstream to downstream.

3. The turbomachinery assembly of any of claims 1 or 2, wherein the first vane (7a) has a first surface, the second vane (7b) has a second surface facing the first surface, the first surface approaching the second surface from upstream to downstream.

4. The turbomachine assembly of claim 1-3, wherein the fan case (2) extends about a longitudinal axis (X) and includes a trailing edge downstream end (8), and wherein the ejection portion (17) extends downstream of the trailing edge (8) of the fan casing (2).

5. The turbomachinery assembly of any of claims 1 to 4, wherein a camber line of each vane (7) has an inflection point.

6. An assembly according to any one of claims 1 to 5, wherein each vane (7) comprises a leading edge (9), a trailing edge (12) opposite the leading edge (9), and pressure (11) and suction (10) walls connecting the leading edge (9) to the trailing edge (12), and the flow channel (13) has, from upstream to downstream in the direction of fluid flow,
- an inlet section (14a) extending from the first vane (7a) to the second vane (7b), being normal to a mean direction of flow and tangent to the leading edge (9) of one of the vanes (7) and having a first area ,
- an ejection section (14b) extending from the first vane (7a) to the second vane (7b), being normal to a mean direction of flow and having a second area, and
- an exit section (14c) extending from the first vane (7a) to the second vane (7b), being normal to a mean direction of flow and tangent to the trailing edge (12) of at least one of the vanes (7) and having a third area,
and wherein the first area is greater than the second area, the second area being less than the third area.

7. An assembly according to any of claims 1 to 6, wherein the flow channel (13) has an inlet section (14a) defining a plane normal to the flow direction of the flow diverted by the fan, not parallel to the axis (X) of the turbomachine, and an ejection section (14b) defining a plane normal to the axis (X) of the turbomachine.

8. Assembly according to one of claims 1 to 7, in which the fan case (2) extends axially beyond the median plane (15), the trailing edge (8) of the fan casing (2) being located downstream of the median plane (15) and upstream of the trailing edges (12) of the vanes, at the level of a fairing plane (18).

9. A turbomachine comprising a turbomachine assembly according to any of claims 1 to 8.
